# EUROPÄISCHE PATENTSCHRIFT

(11) **EP 2 313 584 B1**
(45) Veröffentlichungstag und Bekanntmachung des Hinweises auf die Patenterteilung: **29.10.2014**
(21) Anmeldenummer: 09776040.9
(22) Anmeldetag: 03.08.2009
(51) Int. Cl.: E05B 81/66, E05B 85/26, B60R 16/027

(54) **KRAFTFAHRZEUGTÜRVERSCHLUSS MIT EINER SCHALTUNGSANORDNUNG**
MOTOR VEHICLE DOOR LOCK HAVING A CIRCUIT ARRANGEMENT
FERMETURE DE PORTIERE DE VEHICULE A MOTEUR AVEC UNE CIRCUITERIE

(30) Priorität: 05.08.2008 DE 202008010423 U
(43) Veröffentlichungstag der Anmeldung: 27.04.2011
(73) Patentinhaber: Kiekert Aktiengesellschaft, 42579 Heiligenhaus (DE)
(72) Erfinder: NASS, Ulrich, 45475 Mülheim/Ruhr (DE); BENDEL, Thorsten, 46149 Oberhausen (DE); OCHTROP, Mathias, 46284 Dorsten (DE)
(74) Vertreter: Nunnenkamp, Jörg
(86) Internationale Anmeldenummer: PCT/DE2009/001073
(87) Internationale Veröffentlichungsnummer: WO 2010/015236

(56) Entgegenhaltungen:
- EP-A1- 1 544 388
- WO-A1-97/28338
- DE-A1- 4 414 734
- DE-A1- 10 034 866
- FR-A1- 2 778 939
- FR-A1- 2 846 479
- GB-A- 2 309 481
- JP-A- 2001 049 952
- US-A- 4 896 637
- US-A1- 2002 050 841

## Beschreibung

Die Erfindung betrifft einen Kraftfahrzeugtürverschluss, mit einer Schaltungsanordnung mit wenigstens einem Sensor und einer angeschlossenen Steuereinheit, wobei der Sensor über ein Leitungsnetzwerk mit der Steuereinheit verbunden ist, wobei der Sensor zumindest zwei Schaltzustände z. B. "offen" und "geschlossen" aufweist, die zu variierender Stromstärke an seinem Ausgang des Leistungsnetzwerkes korrespondieren und von der Steuereinheit erfasst werden, und wobei die beiden Schaltzustände des Sensors zu unterschiedlichen Strompfaden des Leitungsnetzwerkes oder zu unterschiedlichen Spannungszuständen einer Ausgangsleitung gehören.

Bei einem gattungsgemäßen Kraftfahrzeugtürverschluss, wie er im Rahmen der GB 2 309 481 A beschrieben wird, ist eine Zentralverriegelungsanlage realisiert, die mit einem Kontrollschaltkreis ausgerüstet ist. Der Kontrollschaltkreis überwacht Schaltzustände verschiedener Schalter, die zwischen unterschiedlichen Widerständen hin- und hergeschaltet werden können.

Ebenfalls gattungsbildend ist die WO 97/28338 A1. Auch in diesem Fall wird eine Zentralverriegelungsanlage mit mehreren Kraftfahrzeugtürverschlüssen angesprochen, bei welcher unterschiedliche Schaltzustände der jeweiligen Sensoren zu verschiedenen Spannungszuständen einer Ausgangsleitung gehören.

Im Rahmen der DE 44 14 734 A1 geht es um ein Verfahren und eine Schaltungsanordnung zum Erfassen von Schalterzuständen, die bei Betätigungsmitteln eines Kraftfahrzeugs zum Einsatz kommen. Hierbei handelt es sich insbesondere um ein Kraftfahrzeugschließsystem, bei welchem erfasst werden soll, ob beispielsweise ein Türgriff betätigt wird.

Aus der US 2002/050841 A1 ist eine Schaltungsanordnung bekannt geworden, die bei Kraftfahrzeugen in Verbindung mit Schaltern wie beispielsweise Türschaltern oder Lichtschaltern zum Einsatz kommt. Dabei wird mit einer Energieversorgung gearbeitet, die je nach Wecksignal eingeschaltet wird.

Ein weiterer Kraftfahrzeugtürverschluss wird beispielhaft in der DE 196 43 947 A1 beschrieben. Hier kommt als Sensor ein sogenannter Hallsensor-Chip zum Einsatz, also ein Elektronikbaustein, der ausgangsseitig unterschiedliche Strompegel abgibt, und zwar je nachdem, ob die Annäherung eines zugehörigen Magneten erkannt wird oder nicht. Solche Hallsensor-Chips kommen vielfältig zum Einsatz, wenn beispielsweise die Stellung einer Drehfalle im Innern eines zugehörigen Kraftfahrzeugtürschlosses abgefragt werden soll. Tatsächlich setzt sich ein solcher Kraftfahrzeugtürverschluss aus den beiden wesentlichen Bestandteilen Kraftfahrzeugtürschloss und zugehörigem Schließbolzen zusammen.

Sofern der Schließbolzen in ein Gesperre aus Drehfalle und Sperrklinke im Innern des Kraftfahrzeugtürschlosses beim Schließen einer zugehörigen Kraftfahrzeugtür einfährt, wird die Drehfalle bewegt: Sie gelangt zunächst in ihre Vorschließstellung und dann in die Hauptschließstellung. Die jeweiligen Positionen können mit Hilfe des Hallsensor-Chips oder mehrerer solcher Hallsensor-Chips abgefragt und eindeutig in der Steuereinheit erfasst werden. Das gelingt durch Zuordnung der variierenden Stromstärken ausgangsseitig des Sensors bzw. Hallsensor-Chips zu den jeweils abzufragenden Stellungen der Drehfalle im Beispielfall.

Derartige Hallsensor-Chips sind mit gewissen Nachteilen verbunden. So weisen sie ein Einschwingverhalten auf, welches sich darauf zurückführen lässt, dass die Versorgungsspannung des Hallsensor-Chips in der Regel getaktet wird.

Durch das Einschwingverhalten kann das vom Sensor bzw. Hallsensor abgegebene Stromsignal erst mit Verzögerung von der Steuereinheit zuverlässig ausgewertet werden. Das ist in Anbetracht der heutzutage geforderten schnellen Reaktionszeiten nachteilig. Hinzu kommt, dass Hallsensor-Chips relativ kostenaufwendig sind und Funktionsstörungen aufweisen können. Diese lassen sich beispielhaft darauf zurückführen, dass die magnetische Flussdichte des zugehörigen Magneten durch äußere Einflüsse oder alterungsbedingt, in Folge von mechanischer Beschädigung etc. abnimmt und folglich die wenigstens zwei zu registrierenden Schaltzustände nicht mehr einwandfrei vorliegen oder voneinander unterschieden werden können.

Zwar gibt es im Stand der Technik und aus anderem Zusammenhang vielfältige Ansätze dahingehend, mit Schaltern und Widerständen bei einer Verriegelungseinrichtung zu arbeiten (vgl. GB 2 309 481). Darüber hinaus ist es durch die JP 2001049952 bekannt, eine Antriebskontrolle für einen Motor zum Öffnen oder Schließen einer Kraftfahrzeugtür mit Schaltern und Widerständen zu arbeiten. Überzeugende Vorschläge zur Lösung der vorgenannten Probleme ergeben sich hieraus aber nicht.

Der Erfindung liegt das technische Problem zugrunde, einen gattungsgemäßen Kraftfahrzeugtürverschluss so weiter zu entwickeln, dass bei verbessertem Reaktionsverhalten der bauliche und folglich finanzielle Aufwand gegenüber bisherigen Ausführungsformen verringert ist.

Zur Lösung dieser technischen Problemstellung ist bei einem gattungsgemäßen Kraftfahrzeugtürverschluss erfindungsgemäß vorgesehen, dass das Leitungsnetzwerk eine getaktete Versorgungsspannung aufweist, und dass je nach anliegender sowie getakteter Versorgungsspannung der jeweilige Schaltzustand des Sensors zu einem Stromstärkebereich vorgegebener Ausdehnung gehört, wobei beide Stromstärkebereiche durch einen Stromstärkefreibereich voneinander separiert sind.

Um insgesamt den Ruhestrom durch das Leitungsnetzwerk zu reduzieren und eventuelle Überhitzungen zu vermeiden, wird erfindungsgemäß mit der getakteten Versorgungsspannung gearbeitet. Dabei mag die Versorgungsspannung beispielhaft mit einem Tastverhältnis von 0,5 bzw. 50 % arbeiten. Das heißt, die Einschaltzeit und die Ausschaltzeit nehmen in etwa jeweils die Hälfte der gesamten Periodendauer der Versorgungsspannung ein. Dabei wird regelmäßig mit einer Rechteckspannung gearbeitet, wenngleich natürlich auch andere Spannungsverläufe von der Erfindung umfasst werden.

Um die Kosten möglichst gering zu halten und den Einbau zu vereinfachen, hat es sich bewährt, wenn der Sensor und das Leitungsnetzwerk eine Baueinheit bilden. Das heißt der Sensor und im Wesentlichen die beiden Widerstände werden im Allgemeinen als ein Bauteil zur Verfügung gestellt, welches unmittelbar an der gewünschten Stelle im Innern des Kraftfahrzeugtürschlosses für die erforderliche Abfrage der Betriebszustände und damit der Schaltzustände sorgt. Bei den beiden Widerständen mag es sich um herkömmliche Kohleschichtwiderstände handeln, wobei selbstverständlich aber auch solche auf Halbleiterbasis von der Erfindung umfasst werden. Grundsätzlich kann es sich auch um kapazitive Widerstände handeln.

Im Übrigen trägt die Erfindung dem speziellen Einsatzgebiet innerhalb eines Kraftfahrzeuges dadurch Rechnung, dass je nach anliegender Versorgungsspannung der jeweilige Schaltzustand des Sensors zu einem Stromstärkebereich vorgegebener Ausdehnung gehört. Das heißt, von der Steuereinheit wird ein bestimmter Stromstärkebereich als zu einem Schaltzustand gehörig akzeptiert und interpretiert. Dabei wird die Auslegung natürlich so getroffen, dass sich die zu den beiden Schaltzuständen gehörigen jeweiligen Stromstärkebereiche nicht überlappen, sondern vielmehr durch einen Stromstärkefreibereich voneinander separiert sind. Dieser Stromstärkefreibereich mag von seiner Ausdehnung her dem jeweiligen Stromstärkebereich entsprechen.

Selbstverständlich können mit Hilfe des Sensors auch mehr als zwei Schaltzustände bei Bedarf abgefragt werden. In der Regel reicht es jedoch aus, lediglich zwei Schaltzustände sicher zu erkennen, die zu jeweils unterschiedlicher Stromstärke ausgangsseitig des Sensors korrespondieren und so von der Steuereinheit sicher erfasst und jeweils abzufragenden Betriebszuständen zugeordnet werden können. Bei diesen Betriebszuständen bzw. Schaltzuständen mag es sich im Beispielfall der Abfrage einer Drehfalle um die Positionen "Vorschließstellung erreicht" und "Vorschließstellung nicht erreicht" handeln. Selbstverständlich ist dies nur beispielhaft zu verstehen.

Erfindungsgemäß kommt nun vorteilhaft als Sensor ein simpler Ein-/Ausschalter respektive Mikroschalter zum Einsatz. Mit Hilfe dieses Ein-/Ausschalters oder Mikroschalters werden nun unterschiedliche Strompfade eines Leitungsnetzwerkes definiert. An das Leitungsnetzwerk ist eine Versorgungsspannung angeschlossen. Je nachdem welcher Strompfad des Leitungsnetzwerkes aktiv ist (vorgegeben durch den Sensor respektive Ein-/Ausschalter) ändert sich die von der Steuereinheit erfasste und durch das Leitungsnetzwerk fließende Stromstärke.

Grundsätzlich können die beiden Schaltzustände des Sensors aber auch zu unterschiedlichen Spannungszuständen einer Ausgangsleitung gehören. Diese unterschiedlichen Spannungszustände der Ausgangsleitung lassen sich durch eine Spannungswandlung realisieren, die sensorbetätigt erfolgt. So ist es beispielsweise denkbar, dass der Sensor respektive Ein-/Ausschalter auf einen (DC/DC-)Spannungswandler arbeitet bzw. diesen betätigt und als Folge hiervon durch die Ausgangsleitung erneut unterschiedliche Stromstärken fließen, die von der Steuereinheit erfasst und den jeweiligen Schaltzuständen zugeordnet werden. Das heißt, in diesem Fall sind lediglich der Spannungswandler, der Sensor und eine (einzige) Ausgangsleitung ausreichend.

Im Regelfall korrespondieren die beiden Schaltzustände des Sensors jedoch zu unterschiedlichen Strompfaden des Leitungsnetzwerkes, die je nach Vorgabe des Sensors respektive Ein-/Ausschalters aktiv sind. In diesem Zusammenhang hat es sich bewährt, wenn die Strompfade des Leitungsnetzwerkes unterschiedliche elektrische Widerstände aufweisen. Sofern mit im Wesentlichen konstanter Versorgungsspannung gearbeitet wird, führen diese unterschiedlichen Widerstände automatisch dazu, dass ausgangsseitig des Leitungsnetzwerkes variierende Stromstärken verursacht werden, die wiederum in der Steuereinheit eine Erfassung und Zuordnung zu den Schaltzuständen erfahren.

Das heißt, der Sensor arbeitet in entsprechendem Sinne auf das Leitungsnetzwerk, welches je nach Schaltzustand des Sensors unterschiedliche Strompfade zur Verfügung stellt. Über diese Strompfade fließt der Strom von einem Pol der Versorgungsspannung über das Leitungsnetzwerk bzw. den betreffenden Strompfad durch die Steuereinheit zum anderen Pol der Versorgungsspannung zurück. Denn als Versorgungsspannung kommt üblicherweise eine Gleichspannung, insbesondere Niedervoltgleichspannung im Bereich von ca. 9 Volt bis 15 Volt zum Einsatz, wie sie im Allgemeinen im Kraftfahrzeug vorliegt. Grundsätzlich sind aber auch höhere Versorgungsspannungen bis zu ca. 30 Volt bis 40 Volt denkbar.

Im Leitungsnetzwerk sind in der Regel zwei Strompfade realisiert, zwischen denen der Sensor umschaltet. Dabei gehört der erste Schaltzustand des Sensors zum ersten Strompfad, während der zweite Schaltzustand des Sensors den zweiten Strompfad vorgibt.

Im Detail hat es sich als günstig erwiesen, wenn das Leitungsnetzwerk über eine Ausgangsleitung mit einem ersten Widerstand für den ersten Strompfad verfügt, zu welcher ein zweiter Widerstand als Nebenschlusswiderstand hinzugeschaltet wird. Kommt der Nebenschlusswiderstand bzw. der zweite Widerstand zum Einsatz, so werden zwei parallele Leitungen im Leitungsnetzwerk gebildet und stellen den zweiten Strompfad (bestehend aus den beiden Leitungen) zur Verfügung. Dabei sorgt der Sensor dafür, dass der zweite Widerstand bzw. Nebenschlusswiderstand zu der Ausgangsleitung mit dem ersten Widerstand hinzugeschaltet wird. Die Funktionsweise bzw. Unterscheidung zwischen dem ersten Strompfad mit dem ersten Widerstand und dem zweiten Strompfad mit dem ersten und dem zweiten Widerstand ist ähnlich aufgebaut und funktioniert vergleichbar wie bei einem Strommessgerät, bei welchem über einzelne Nebenschlusswiderstände (Shunts) die einzelnen Messbereiche vorgewählt werden.

Jedenfalls fließt im ersten Schaltzustand des Sensors der Strom lediglich durch den ersten Widerstand (erster Strompfad). Wird dagegen beim zweiten Schaltzustand des Sensors der zweite Widerstand als Nebenschlusswiderstand unter Bildung der beiden parallelen Leitungen hinzugeschaltet, so fließt der Strom über den ersten Widerstand und den zweiten Widerstand, was zu einer Verringerung des Gesamtwiderstands und einer Erhöhung der Stromstärke (bei im Wesentlichen gleichbleibender Versorgungsspannung) korrespondiert (zweiter Strompfad).

Im Ergebnis wird ein Kraftfahrzeugtürverschluss mit einer speziellen Schaltungsanordnung zur Verfügung gestellt, die auf einen zuverlässigen Sensor meistens in Gestalt eines Ein-/Ausschalters zurückgreift. Der Ein-/Ausschalter ist vorteilhaft mit dem Leitungsnetzwerk gekoppelt, das ausgangsseitig die wenigstens zwei verschiedenen Stromstärken bzw. zwei verschiedenen Stromstärkebereiche zur Verfügung stellt. Diese Stromstärken bzw. Stromstärkebereiche können unschwer von der Steuereinheit erfasst werden.

Als Folge hiervon unterscheidet sich die erfindungsgemäße Schaltungsanordnung mit dem Sensor bzw. Mikroschalter von ihrem eingangsseitigen und ausgangsseitigen Verhalten praktisch nicht von demjenigen, wie es bei einem Hallsensor-Chip beobachtet wird. Das heißt, die im Rahmen der Erfindung realisierte Schaltungsanordnung kann einen Hallsensor-Chip substituieren.

Das gelingt auf einfache und kostengünstige Art und Weise. Darüber hinaus hat die Taktung der Versorgungsspannung keinen Einfluss auf die Schalteigenschaften des Sensors bzw. Ein-/Ausschalters. Dieser weist nämlich kein Einschwingverhalten auf. Vielmehr liegen die unterschiedlichen Stromstärkebereiche je nach Schaltzustand vor, die sich lediglich aufgrund gegebenenfalls variierender Versorgungsspannung einstellen. Hierin sind die wesentlichen Vorteile zu sehen.

Im Folgenden wird die Erfindung anhand einer lediglich ein Ausführungsbeispiel darstellenden Zeichnung näher erläutert; es zeigen:
- **Fig. 1**: den erfindungsgemäßen Kraftfahrzeugtürverschluss schematisch,
- **Fig. 2**: das Leitungsnetzwerk in einer Übersicht,
- **Fig. 3**: eine zeitliche Abfolge der Versorgungsspannung und die zugehörigen Schaltzustände des Sensors sowie schließlich
- **Fig. 4**: die unterschiedlichen Schaltzustände unter Berücksichtigung jeweiliger Stromstärkebereiche.

In der Fig. 1 ist ein Kraftfahrzeugtürverschluss in seinen Grundzügen dargestellt. Dieser setzt sich aus einem Türschloss 1, einer Drehfalle 2 und einer Sperrklinke 3 in dem Türschloss 1 zusammen. Ferner gehört zum grundsätzlichen Aufbau ein Schließbolzen 4, der lediglich angedeutet ist. Mit Hilfe eines Sensors 5 lassen sich nun verschiedene Stellungen der Drehfalle 2 abfragen.

Dazu ist der Sensor 5 über ein Leitungsnetzwerk 6 mit einer Steuereinheit 7 verbunden. Der Sensor 5 ist vorliegend als Ein-/Ausschalter 5 ausgebildet und weist zwei Schaltzustände auf, nämlich Schalter 5 "offen" und Schalter 5 "geschlossen", wie die Fig. 2 andeutet. Diese beiden Schaltzustände des Sensors 5 korrespondieren zu jeweils variierender Stromstärke I₁, I₂ am Ausgang des Sensors 5 respektive am Ausgang des Leitungsnetzwerkes 6. Die Steuereinheit 7 kann nun diese unterschiedlichen Stromstärken I₁, I₂ ausgangsseitig erfassen und Betriebszuständen der Drehfalle 2 zuordnen, beispielsweise "Vorschließstellung erreicht" oder "Vorschließstellung nicht erreicht".

Erfindungsgemäß gehören die beiden Schaltzustände des Sensors respektive Ein-/Ausschalters 5 im Rahmen des Ausführungsbeispiels zu unterschiedlichen Strompfaden 6a; 6a, 6b des Leitungsnetzwerkes 6. Dabei weisen die beiden Strompfade 6a; 6a, 6b des Leitungsnetzwerkes 6 unterschiedliche elektrische Widerstände R₁; R₁ + R₂ auf. Diese unterschiedlichen Widerstände R₁; R₁ + R₂ verursachen bei im Wesentlichen konstanter Versorgungsspannung U die jeweils variierenden und von der Steuereinheit 7 ausgewerteten Stromstärken I₁, I₂.

Tatsächlich sind vorliegend zwei Strompfade 6a; 6a, 6b realisiert, zwischen denen der Sensor respektive Ein-/Ausschalter 5 umschaltet. Bei diesen Strompfaden 6a; 6a, 6b handelt es sich um eine Ausgangsleitung 6a mit dem ersten Widerstand R₁ für den ersten Strompfad 6a. Zu diesem ersten Strompfad 6a wird mit Hilfe des Sensors respektive Ein-/Ausschalters 5 der zweite Widerstand R₂ als Nebenschlusswiderstand hinzugeschaltet. Dadurch fließt der Strom nicht nur durch die Ausgangsleitung 6a, sondern zusätzlich durch eine Parallelleitung 6b mit dem zweiten Widerstand R₂. Beide Leitungen 6a, 6b bilden den zweiten Strompfad 6a, 6b (vgl. Fig. 2).

Anhand der Fig. 3 oben erkennt man, dass die Versorgungsspannung U getaktet vorliegt. Im Ausführungsbeispiel verfügt die Versorgungsspannung U über ein Tastverhältnis von in etwa 0,5 bzw. 50 %. Das Tastverhältnis gibt dabei den Quotienten der eingeschalteten Zeit tₒₙ zur Periodendauer T, das heißt tₒₙ/T wieder. Gleiches gilt vorliegend für das Verhältnis der ausgeschalteten Zeit t_{off} zur Periodendauer T. In Folge der unterschiedlichen Stromstärken I₁, I₂ ausgangsseitig des Leitungsnetzwerkes 6 stellen sich je nach dem, ob der Ein-/Ausschalter 5 geschlossen ist oder nicht, die in der Fig. 3 unten dargestellten Stromverläufe über die Zeit t ein. So ist im linken Teil der Fig. 3 unten der Ein-/Ausschalter 5 offen und gehört zur geringeren Stromstärke I₁. Im rechten Teil ist der Ein-/Ausschalter 5 geschlossen und bedingt die höhere Stromstärke I₂.

In der Fig. 4 oben ist schließlich der zeitliche Verlauf der Versorgungsspannung U unter Berücksichtigung einer Variation der Versorgungsspannung dargestellt. Aufgrund dieser Variation der Versorgungsspannung U (schraffiert dargestellt) ergibt sich auch ein Stromstärkebereich, wie er in der darunter angeordneten Darstellung gezeigt ist. Dieser (ebenfalls schraffierte) Stromstärkebereich gehört zum jeweiligen Schaltzustand, einerseits Ein-/Ausschalter 5 "offen" (Stromstärke I₁) und andererseits Ein-/Ausschalter 5 "geschlossen" (Stromstärke I₂). Die Darstellung ist also vergleichbar zu derjenigen in der Fig. 3 unten mit dem einzigen Unterschied, dass nun aufgrund der variierenden Versorgungsspannung U ein jeweiliger Stromstärkebereich wiedergegeben ist, der insgesamt von der Steuereinheit 7 (noch) als zum jeweiligen Schaltzustand gehörig interpretiert wird.

Zwischen den beiden Stromstärkebereichen I₁, I₂, welche zu den Schaltzuständen "offen" und "geschlossen" gehören, erstreckt sich ein sogenannter Stromstärkefreibereich 8, welcher von seiner Ausdehnung her im Wesentlichen dem jeweiligen Stromstärkebereich entspricht und so eine definitive Unterscheidung zwischen den Schaltzuständen "offen" und "geschlossen" in der Steuereinheit 7 ermöglicht.

Vorliegend mag die Versorgungsspannung U im Bereich zwischen 9 Volt und 15 Volt angesiedelt sein. Die zum Ein-/Ausschalter 5 gehörige Stromstärke in dessen Zustand "geschlossen" mag zwischen ca. 14 mA und 23 mA liegen. Ist dagegen der Ein-/Ausschalter 5 "offen", so stellt sich ausgangsseitig des Leitungsnetzwerkes 6 eine Stromstärke im Bereich zwischen ca. 3 mA und 5 mA ein. Folgerichtig erstreckt sich der Stromstärkefreibereich 8 im Bereich zwischen ca. 5 mA und 14 mA. Hierbei handelt es sich selbstverständlich nur um Beispielwerte.

## Patentansprüche

1. Kraftfahrzeugtürverschluss, mit einer Schaltungsanordnung mit wenigstens einem Sensor (5) und einer angeschlossenen Steuereinheit (7), wobei der Sensor (5) über ein Leitungsnetzwerk (6) mit der Steuereinheit (7) verbunden ist, wobei
- der Sensor (5) zumindest zwei Schaltzustände, z. B. "offen" und "geschlossen" aufweist, die zu variierender Stromstärke (I₁; I₂) an einem Ausgang des Leitungsnetzwerkes (6) korrespondieren und von der Steuereinheit (7) erfasst werden, und wobei
- die beiden Schaltzustände des Sensors (5) zu unterschiedlichen Strompfaden (6a; 6a, 6b) des Leitungsnetzwerkes (6) oder zu unterschiedlichen Spannungszuständen einer Ausgangsleitung gehören,
**dadurch gekennzeichnet, dass**
- das Leitungsnetzwerk (6) eine getaktete Versorgungsspannung (U) aufweist, und dass
- je nach anliegender sowie getakteter Versorgungsspannung (U) der jeweilige Schaltzustand des Sensors (5) zu einem Stromstärkebereich (I₁; I₂) vorgegebener Ausdehnung gehört, wobei
- beide Stromstärkebereiche (I₁; I₂) durch einen Stromstärkefreibereich (8) voneinander separiert sind.

2. Kraftfahrzeugtürverschluss nach Anspruch 1, **dadurch gekennzeichnet, dass** die unterschiedlichen Spannungszustände der Ausgangsleitung durch eine sensorbetätigte Spannungswandlung erzeugt werden.

3. Kraftfahrzeugtürverschluss nach Anspruch 1, **dadurch gekennzeichnet, dass** die Strompfade (6a; 6a, 6b) des Leitungsnetzwerkes (6) unterschiedlich elektrische Widerstände (R₁; R₁ + R₂) aufweisen, die bei im Wesentlichen konstanter Versorgungsspannung (U) die variierende Stromstärke (I₁, I₂) verursachen.

4. Kraftfahrzeugtürverschluss nach Anspruch 1 oder 3, **dadurch gekennzeichnet, dass** im Wesentlichen zwei Strompfade (6a, 6b) realisiert sind, zwischen denen der Sensor (5) umschaltet.

5. Kraftfahrzeugtürverschluss nach einem der Ansprüche 1 oder 3, 4, **dadurch gekennzeichnet, dass** eine Ausgangsleitung (6a) mit einem ersten Widerstand (R₁) für einen ersten Strompfad (6a) realisiert ist, zu welcher ein zweiter Widerstand (R₂) als Nebenschlusswiderstand mittels des Sensors (5) unter Bildung zweier paralleler Leitungen als zweitem Strompfad (6a, 6b) hinzugeschaltet wird.

6. Kraftfahrzeugtürverschluss nach einem der Ansprüche 1 bis 5, **dadurch gekennzeichnet, dass** die Versorgungsspannung (U) mit einem Tastverhältnis von in etwa 0,5 ausgerüstet ist.

7. Kraftfahrzeugtürverschluss nach einem der Ansprüche 1 bis 6, **dadurch gekennzeichnet, dass** der Sensor (5) als Ein-/Ausschalter (5), insbesondere Mikroschalter, ausgebildet ist.

## Claims

1. A motor vehicle door lock featuring a circuit arrangement with at least one sensor (5) and a connected control unit (7), wherein the sensor (5) is connected to the control unit (7) by means of a line network (6), wherein
- the sensor (5) has at least two switching states such as, e.g., "open" and "closed" that correspond to a varying current (I1; I2) at an output of the line network (6) and are detected by the control unit (7), and wherein
- the two switching states of the sensor (5) belong to different current paths (6a; 6a, 6b) of the line network (6) or to different voltage states of an output line,
**characterized in that**
- the line network (6) has a pulsed supply voltage (U), and **in that**
- the respective switching state of the sensor (5) belongs to a current range (I1; I2) of predefined extent depending on the applied and pulsed supply voltage (U), wherein
- both current ranges (I1; I2) are separated from one another by a currentfree zone (8).

2. The motor vehicle door lock according to Claim 1, **characterized in that** the different voltage states of the output line are generated by means of a sensor-actuated voltage transformation.

3. The motor vehicle door lock according to Claim 1, **characterized in that** the current paths (6a; 6a, 6b) of the line network (6) have different electrical resistors (R1; R1 + R2) that cause the varying current (I1; I2) at an essentially constant supply voltage (U).

4. The motor vehicle door lock according to Claim 1 or 3, **characterized in that** essentially two current paths (6a, 6b) are realized and the sensor (5) switches over between these two current paths.

5. The motor vehicle door lock according to one of Claims 1 or 3, 4, **characterized in that** an output line (6a) is realized with a first resistor (R1) for a first current path (6a), to which a second resistor (R2) in the form of a shunt resistor is connected by means of the sensor (5) such that a second current path (6a, 6b) in the form of two parallel lines is formed.

6. The motor vehicle door lock according to one of Claims 1 to 5, **characterized in that** the supply voltage (U) has a pulse-duty factor of approximately 0.5.

7. The motor vehicle door lock according to one of Claims 1 to 6, **characterized in that** the sensor (5) is realized in the form of a circuit closer/circuit breaker (5), particularly a microswitch.

## Revendications

1. Système de fermeture de véhicule automobile, comportant un dispositif de commutation comprenant au moins un capteur (5) et une unité de commande raccordée (7), le capteur (5) étant raccordé par un réseau de câbles (6) à l'unité de commande (7), dans lequel
- le capteur (5) présente au moins deux états de commutation, par exemple « ouvert » et « fermé », qui correspondent à une intensité de courant variable (I1 ; I2) à une sortie du réseau de câbles (6) et sont détectés par l'unité de commande (7) et
- les deux états de commutation du capteur (6a ; 6a, 6b) font partie de différentes trajets de courant (6a ; 6a, 6b) du réseau de câbles (6) ou de différents états de tension d'un câble de sortie,
**caractérisé en ce que**
- le réseau de câbles (6) présente une tension d'alimentation cadencée (U) et que
- suivant la tension d'alimentation appliquée ou cadencée (U), l'état de commutation respectif du capteur (5) fait partie d'une plage d'intensité de courant (I1 ; I2) d'une extension prédéfinie,
- les deux plages d'intensité de courant (I1 ; I2) étant séparées l'une de l'autre par une plage d'intensité de courant libre (8).

2. Système de fermeture de véhicule automobile selon la revendication 1, **caractérisé en ce que** les différents états de tension du câble de sortie sont créés par une transformation de tension actionnée par capteur.

3. Système de fermeture de véhicule automobile selon la revendication 1, **caractérisé en ce que** les trajets de courant (6a ; 6a, 6b) du réseau de câbles (6) présentent des résistances électriques différentes (R1 ; R1 + R2) qui, dans le cas d'une tension d'alimentation sensiblement constante (U), provoquent l'intensité de courant variable (I1 ; I2).

4. Système de fermeture de véhicule automobile selon la revendication 1 ou 2, **caractérisé en ce que** sont réalisés sensiblement deux trajets de courant (6a, 6b) entre lesquels le capteur (5) commute.

5. Système de fermeture de véhicule automobile selon une des revendications 1 ou 3, 4, **caractérisé en ce qu'**un câble de sortie (6a) est réalisé avec une première résistance (R1) pour un premier trajet de courant (6a), câble auquel une seconde résistance (R2) faisant office de résistance de dérivation est branchée au moyen du capteur (5) en formant deux câbles parallèles faisant office de second trajet de courant (6a, 6b).

6. Système de fermeture de véhicule automobile selon une des revendications 1 à 5, **caractérisé en ce que** la tension d'alimentation (U) est dotée d'un rapport cyclique d'environ 0,5.

7. Système de fermeture de véhicule automobile selon une des revendications 1 à 6, **caractérisé en ce que** le capteur (5) se présente sous forme d'un interrupteur marche/arrêt (5), en particulier un micro-interrupteur.
